# EUROPÄISCHE PATENTANMELDUNG

(11) **EP 0 371 186 A1**
(43) Veröffentlichungstag der Anmeldung: **06.06.1990**
(21) Anmeldenummer: 89102798.9
(22) Anmeldetag: 17.02.1989
(51) Int. Cl.: H05K 7/14

(54) **Steckverbinder**

(30) Priorität: 01.12.1988 DE 8814942 U
(71) Anmelder: SIEMENS AKTIENGESELLSCHAFT, 80333 München (DE)
(72) Erfinder: Brune, Johannes, Dipl.-Ing., D-8521 Aurachtal (DE); Latussek, Hans-Peter, Dipl.-Ing., D-8501 Feucht (DE)

(57) **Zusammenfassung**

Damit beim Einsetzen benachbarter Flachbaugruppen (FB1, FB2) ein blockierendes Gegeneinanderstoßen der Steckverbinder (S1, S2) vermieden wird, sind die Steckverbinder (S1,S2) an der zur jeweils zugeordneten Frontplatte (F1,F2) weisenden, von der jeweils zugeordneten Leiterplatte (L1,L2) beabstandeten Kante mit einer Abweisschräge (A1,A2) versehen.

## Beschreibung

Die Erfindung bezieht sich auf einen Steckverbinder für frontseitig in ein Aufbausystem einschiebbare, seitlichen mit vorgebbaren Form- und Lagetoleranzen geführte Flachbaugruppen.

Derartige Steckverbinder finden als handelsübliche Bauteile beispielsweise bei der 19˝-Aufbautechnik Verwendung.

Wenn die Summe aus Steckverbinderbreite (nach DIN 41612) und Form- und Lageabweichung der Baugruppe größer ist als die zulässige Einbauplatzbreite im entsprechenden Einbausystem, kann es vorkommen, daß die Steckverbinder benachbarter Baugruppen beim Einschieben einer Flachbaugruppe aufeinandertreffen. In diesem Fall gleiten sie nicht aneinander vorbei und die einzuschiebende Flachbaugruppe kann nicht kontaktiert werden.

Aufgabe der Erfindung ist es, einen Steckverbinder der eingangs genannten Art so auszubilden, daß auch bei Form- und Lageabweichungen, wie diese insbesondere bei übergroßen Leiterplatten möglich sind, ein leichtes Kontaktieren der Flachbaugruppen im Aufbausystem ermöglicht wird.

Gemäß der Erfindung wird diese Aufgabe dadurch gelöst, daß im Bereich derjenigen Kante des Steckverbinders, die zur Frontseite hinweist und die von einer der jeweiligen Flachbaugruppe eigenen Leiterplatte beabstandet ist, eine Abweisschräge vorgesehen ist. Diese Abweiseschräge ist dabei größer als der mögliche Überlappungsbereich auszubilden.

Eine erste vorteilhafte Ausbildung der Erfindung ist dadurch gekennzeichnet, daß die Abweisschräge integraler Bestandteil des Steckverbinders ist. Ein derartiger Steckverbinder ist dann ohne weitere Maßnahmen gemäß der Erfindung einsetzbar.

Eine weitere Ausbildung der Erfindung ist dadurch gekennzeichnet, daß die Abweisschräge durch ein zu einem nicht abgeschrägten Körper eines Steckverbinders befestigtes Formteil gebildet ist.

Dadurch ist es möglich, die bisher üblichen Steckverbinder entsprechend der Erfindung umzurüsten.

Ein Ausführungsbeispiel der Erfindung ist in der Zeichnung dargestellt und wird im folgenden näher erläutert. Dabei zeigen:
FIG 1 zwei Flachbaugruppen mit Steckverbindern, die integrale Abweisschrägen aufweisen und
FIG 2 eine nachrüstbare Abweisschräge für einen Steckverbinder.

In der Darstellung gemäß FIG 1 sind zwei Flachbaugruppen FB1 und FB2 gezeigt, die jeweils aus einer Leiterplatte L1 bzw. L2 (der Übersichtlichkeit halber verkürtzt dargestellt), Frontplatten F1 und F2 (durch dicke Linien symbolisiert) und Steckverbindern S1 bzw. S2 bestehen. Die Bauteile der Flachbaugruppen FB1 und FB2 sind der Übersichtlichkeit halber nicht dargestellt. Die Flachbaugruppen FB1 und FB2 sind jeweils durch Führungselemente FE1 und FE2, die jeweils durch Führungssymbole dargestellt sind, gehalten.

Die Steckverbinder S1 bzw. S2 der Flachbaugruppen FB1 bzw. FB2 sind jeweils über Lötstifte LS1 bzw. LS2 mit der zugehörigen Leiterplatte L1 bzw. L2 elektrisch leitend verbunden. Die Steckverbinder S1 bzw. S2 weisen an dem der jeweiligen Frontplatte F1 bzw. F2 gegenüberliegenden Ende jeweils Kontaktelemente K1 bzw. K2 auf. Sowohl bei den Lötstiften LS1 und LS2 wie auch bei den Kontaktelementen K1 und K2 ist der Einfachheit halber jeweils nur ein Exemplar beim jeweiligen zugehörigen Steckverbinder S1 bzw. S2 bezeichnet worden.

Die Steckverbinder S1 bzw. S2 weisen an ihren zur jeweiligen Frontplatte F1 bzw. F2 hingewandten, zur jeweiligen Leiterplatte L1 bzw. L2 beabstandeten oberen Kanten Abweisschrägen A1 bzw. A2 auf, deren Funktion im folgenden noch näher erläutert wird. Übliche Steckverbinder sind in diesem Kantenbereich, wie für die Flachbaugruppe FB1 durch eine gestrichelte Linie angedeutet, scharf rechteckig gekantet ausgebildet.

Insbesondere bei großen Flachbaugruppen können Lage- und Formtoleranzen dazu führen, daß die von der Frontseite wegweisenden unteren Kanten UK1 bzw. UK2 der Steckverbinder S1 bzw. S2 beim Einschieben gegen die zur Frontplatte F1 bzw. F2 weisenden, von der Leiterplatte L1 bzw. L2 beabstandeten Kanten der Steckverbinder S1 bzw. S2 von bereits eingeschobenen Flachbaugruppen FB1 bzw. FB2 stoßen könnten, so daß der Einschiebvorgang verhindert wird. So würde die untere Kante UK2 der Flachbaugruppe FB2 gegen die gestrichelt angedeutete Kante des Steckverbinders S1 stoßen können und selbst geringste Überschneidungen würden den weiteren Einschiebvorgang blockieren.

Hier setzt die Erfindung ein, indem die Abweisschrägen A1 und A2 vorgesehen sind, welche die jeweils einzuschiebende Flachbaugruppe FB1 bzw. FB2, im eben geschilderten Beispiel die Flachbaugruppe FB2, passieren lassen.

Für den Fall, daß handelsübliche Steckverbinder mit nicht abgeschrägten Kanten verwendet werden sollen und dennoch der durch die Erfindung erstrebte Erfolg erreicht werden soll, kann ein in der Darstellung gemäß FIG 2 gezeigtes Formteil FT verwendet werden, das seitlich neben dem jeweiligen handelsüblichen Steckverbinder montierbar ist. Dabei korrespondiert eine im oberen Teil von FIG 2 durch einen starken Strich und im unteren Teil durch einen Kreis angedeutete Bohrung des Formteils FT mit Befestigungsbohrungen des in der Darstellung der Übersichtlichkeit halber nicht dargestellten Steckverbinders. Die Abweisschräge, die vom Formteil FT gebildet wird, ist mit A3 bezeichnet. Diese Abschrägung ist etwas flacher als die Abweisschrägen A1 und A2 ausgebildet und es ist ohne weiteres ersichtlich, daß der Grad der Abweisschräge dem jeweiligen Anwendungsfall leicht angepaßt werden kann. Während der obere Teil von FIG 2 eine Seitenansicht des Formteils FT zeigt, ist im unteren Teil eine Aufsicht gezeigt. Unter Einsatz eines spiegelbildlich zum Formteil FT ausgebildeten weiteren Formteils kann beidseitig eines handelsüblichen Steckverbinders jeweils eine Abweisschräge realisiert werden.

Anstelle von streng liniearen Abweisschrägen wäre es auch möglich, leicht gebogene Abschrägungen zu verwenden.

## Patentansprüche

1. Steckverbinder für frontseitig in ein Aufbausystem einschiebbare, seitlich mit vorgebbaren Form- und Lagetoleranzen geführte Flachbaugruppen, **dadurch gekennzeichnet,** daß im Bereich derjenigen Kante des Steckverbinders (S1,S2), die zur Frontseite hinweist und die von einer der jeweiligen Flachbaugruppe eigenen Leiterplatte (L1,L2) beabstandet ist, eine Abweisschräge (A1,A2) vorgesehen ist.

2. Steckverbinder nach Anspruch 1, **dadurch gekennzeichnet.** daß die Abweisschräge (A1,A2) integraler Bestandteil des Steckverbinders (S1,S2) ist.

3. Steckverbinder nach Anspruch 1, **dadurch gekennzeichnet,** daß die Abweisschräge (A3) durch ein zu einem nicht abgeschrägten Körper des Steckverbinders befestigtes Formteil (FT) gebildet ist.
